# EUROPÄISCHE PATENTSCHRIFT

(11) **EP 0 308 798 B1**
(45) Veröffentlichungstag und Bekanntmachung des Hinweises auf die Patenterteilung: **09.12.1992**
(21) Anmeldenummer: 88115051.0
(22) Anmeldetag: 15.09.1988
(51) Int. Cl.: B41F 27/12

(54) **Vorrichtung zum Aufspannen von biegsamen Druckplatten auf Formzylinder von Rotationsdruckmaschinen**
Device to tension flexible printing plates onto the forme cylinder of a rotary printing machine
Dispositif pour tendre les clichés flexibles sur le cylindre d'impression d'une machine rotative

(30) Priorität: 22.09.1987 DE 3731779
(43) Veröffentlichungstag der Anmeldung: 29.03.1989
(73) Patentinhaber: Koenig & Bauer Aktiengesellschaft, 97080 Würzburg (DE)
(72) Erfinder: Felkl, Heinz Wilhelm, D-8702 Zell (DE); Antoni, Karlheinz, D-8702 Zell (DE)

(56) Entgegenhaltungen:
- DE-A- 2 654 255
- DE-A- 2 808 168
- DE-A- 2 948 488
- DE-A- 3 401 760

## Beschreibung

Die Erfindung betrifft eine Vorrichtung zum Aufspannen von biegsamen Druckplatten auf Formzylinder von Rotationsdruckmaschinen gemäß dem Oberbegriff des Patentanspruches 1.

Die DE-OS 28 08 168 zeigt eine Vorrichtung zum Aufspannen von biegsamen Druckplatten auf Formzylinder von Rotationsdruckmaschinen. Hierzu sind in einer Plattenzylindergrube zwei bewegbare Einhängeleisten für abgekantete biegsame Druckplatten vorgesehen. Die Eine weist eine Aufnahme für einen vorlaufenden Druckplattenanfang, die Andere eine mittels einer Torsionsfeder vorgespannte Nase für ein nachlaufendes Druckplattenende auf. Zwischen den beiden Einhängeleisten ist eine Blattfeder angeordnet, deren Kraftwirkung bestrebt ist, die Einhängeleisten auseinander zu bewegen. Eine Verstellung der Einhängeleisten zum Umfangsregistern der Druckplatte erfolgt jeweils mittels Kegelkopfschrauben, die die Einhängeleisten beim Hineinschrauben in den Formzylinder gegen die Kraft der Blattfeder verschieben. Hierfür muß die Druckplatte allerdings nach zusätzlich Ausnehmungen aufweisen, um die Kegelkopfschrauben für ein Werkzeug zugänglich zu machen. Zur Arretierung in einer gewünschten Stellung sind zusätzlich Befestigungsschrauben vorgesehen, mit denen die Einhängeleisten lösbar am Formzylindergrund befestigt sind.

Nachteilig an der bekannten DE-OS 28 08 168 ist, daß eine Schnellaufspannung der Druckplatte bzw. ein schnelles Umfangsregistern der Druckplatte nicht möglich ist, da hierzu eine große Anzahl von Spann- und Befestigungsschrauben betätigt werden müssen. Da keine Einrichtung vorgesehen ist, die Spannschrauben jeweils einer Einhängeleiste synchron zu verstellen, kann sich ein unerwünschtes Schränken der Druckplatte auf dem Formzylinder ergeben. Die gezeigte Vorrichtung ist außerdem nicht für Drehrichtungsumkehr des Plattenzylinders geeignet.

Aus der DE-OS 34 01 760 ist eine schwenkbare Nockenwelle zum Bewegen einer Einhängeleiste bekannt, die eine Einhängekante für einen Druckplattenanfang aufweist. Die Nockenwelle dient dazu, die Einhängeleiste in eine vorbestimmte, immer gleiche Spannstellung zu bringen.

Durch die DE 26 54 255 A1 ist eine Plattenspanneinrichtung für einen Druckplattenzylinder mit Drehrichtungsumkehr bekanntgeworden. Die Spanneinrichtung besteht aus zwei an je schwenkbaren Hebelarmen befestigten Spannschienen. Die Spannschiene wird jeweils in ein freies abgekantetes Ende der Druckplatte eingehängt und mittels des Hebelarmes z. B. in Spannrichtung verschwenkt. Nachteilig ist dabei, daß das Druckplattenende während des Spannens nicht tangential bewegt wird. Außerdem benötigt die Spanneinrichtung eine relativ breite Grube.

Der Erfindung liegt die Aufgabe zugrunde, eine Vorrichtung zum Aufspannen von biegsamen Druckplatten auf einen drehrichtungsumkehrbaren Formzylinder einer Rotationsdruckmaschine zu schaffen, die ein schnelles Aufspannen und Umfangsregistern der einzelnen Druckplatte ermöglicht.

Die Aufgabe wird erfindungsgemäß durch den kennzeichnenden Teil des Patentanspruches 1 gelöst.

Die Vorteile der Erfindung liegen insbesondere darin, daß ein Druckplattenende beim Umfangsregistern automatisch dem Druckplattenanfang folgt. Außerdem kann ein die erfindungsgemäße Vorrichtung aufnehmender Zylinderkanal sehr schmal ausgeführt werden, so daß nahezu der gesamte Plattenzylinderumfang genutzt werden kann.

Ein Ausführungsbeispiel der Erfindung ist in den Zeichnungen dargestellt und wird im folgenden näher beschrieben. Es zeigen:
- Fig. 1: eine Seitenansicht der Einhängeleiste gemäß Schnittverlauf I - I in Fig. 2,
- Fig. 2: einen Querschnitt der Vorrichtung mit aufgespannter Druckpatte,
- Fig. 3: einen Querschnitt der Vorrichtung durch einen Lagerbock mit aufgespannter Druckplatte gemäß Schnittverlauf III - III in Fig. 1.

Ein Formzylinder 1 ist in bekannter Weise in Seitengestellen einer Rotationsdruckmaschine gelagert. Der Formzylinder 1 weist eine achsparallele Grube 2 zur Aufnahme eines Trägers 3 auf. Der Träger 3 ist in der Grube 2 befestigt und weist ebenfalls einen nach oben weisenden achsparallelen Zylinderkanal 5 auf. In den Zylinderkanal 5 ist eine, in bzw. gegen Umlaufrichtung des Formzylinders 1 verschiebbare Einhängeleiste 4 und zwei federbelastete Nasen 6, 7 zum Halten eines nachlaufenden, gekanteten Druckplattenendes 8 angeordnet. Es ist möglich, im Zylinderkanal 5 axial nebeneinander auch zwei Druckplattenspanneinrichtungen 4, 6, 7 anzuordnen.

In einem Fußteil 9 der Einhängeleiste 4 ist eine nach unten weisende leistenlange Nut 11 vorgesehen. Die Nut 11 dient zur Aufnahme einer schwenkbaren Nockenwelle 12, die in Lagerböcken 13, 14 gelagert ist. Die Nockenwelle 12 weist einen Nocken 34 auf, der sich in axialer Richtung über die gesamte Länge der Nockenwelle 12 erstreckt. Selbstverständlich ist es auch möglich, eine zur Verstellung vorgesehene Welle exzentrisch zu lagern, wobei die Exzentrizität das Maß für den Verstellweg vorgibt.

Bei einer Anordnung von mehreren Spanneinrichtungen 4, 6, 7 nebeneinander werden jeweils zwei benachbarte Wellenenden 15 in einem Lagerbock 14 gelagert, der an den Grund des Zylinderkanals 5 geschraubt ist. Der Lagerbock 13 ist an einem Ende des Formzylinders 1 in einem schmalen Spalt 47 zwischen der Einhängeleiste 4 und einem Schmitzring 48 des Formzylinders 1 angeordnet und ebenfalls mit dem Formzylinder 1 verschraubt. Der Lagerbock 13 weist in einer horizontalen Senkbohrung 49 eine Stell- und Arretiervorrichtung 51 auf. Diese besteht aus einer runden Scheibe 52, die schwergängig drehbar in der Senkbohrung 49 des Lagerbockes 13 gelagert ist. Die Scheibe 52 sitzt fest auf dem als Sechskantkopf 53 ausgebildeten rechten Ende der Nockenwelle 12 und wird dort mittels eines Sicherungsringes 54 gehalten. Der Sechskantkopf 53 ragt über den Lagerbock 13 hinaus in den Spalt 47 hinein, so daß er dort leicht von oben mit einem Werkzeug betätigt werden kann. Eine Arretierschraube 56 sichert die jeweilige Stellung der Nockenwelle 12. Ein Kopfteil 18 der Einhängeleiste 4 weist zwei entgegengesetzte Einhängekanten 19, 21 auf. Die Nasen 6, 7 sind jeweils auf einer schwenkbaren Rohrwelle 22; 23 befestigt. Die Rohrwellen 22; 23 sind jeweils in einer zur Grube 2 weisenden Lagerhalbschale 24; 26 in einer linken bzw. rechten Grubenseitenwand 27; 28 in Höhe der Einhängekanten 19, 21 gelagert. Zur Sicherung gegen Herausfallen der Rohrwellen 22, 23 ist jeweils eine Halterungsschiene 16; 17 an die Grubenseitenwand 27; 28 geschraubt. Die Halterungsschiene 16; 17 weist eine dem Radius der Rohrwelle 22; 23 entsprechende Ausnehmung 30; 38 auf und umschließt gemeinsam mit der Lagerhalbschale 24; 26 einen dreiviertel Umfang der Rohrwelle 22; 23. Die Rohrwellen 22, 23 tragen im Inneren jeweils koaxial eine Torsionsfeder 29; 31, die in bekannter Weise - DE-OS 28 08 168 - an der Rohrwelle 22; 23 und am Formzylinder 1 befestigt ist.

Die Einhängeleiste 4 weist an ihren Enden 39, 41 jeweils zwei Absätze 42, 43 auf, die jeweils unter einen Vorsprung 44, 46 der Lagerböcke 13; 14 geschoben sind und damit in Umfangsrichtung gesehen eine horizontale Führung bilden, wodurch ein Herausgleiten der Einhängeleiste 4 aus dem Zylinderkanal 5 in vertikaler Richtung vermieden wird.

Zum Spannen einer Druckplatte 32 auf dem Formzylinder 1 wird ein vorlaufender Druckplattenanfang 33 je nach Drehrichtung in die Einhängekante 19; 21 eingehängt. Die Rohrwelle 22; 23 wird mittels eines Werkzeugs in Formzylinderdrehrichtung gegen die Kraft der Torsionsfeder 29; 31 geschwenkt, bis das nachlaufende Druckplattenende 8 über die Nase 6; 7 eingehängt werden kann. Die durch das Verschwenken vorgespannte Torsionsfeder 29; 31 spannt die Druckplatte 32 auf dem Formzylinder 1 beim Freigeben vom Werkzeug.

Zur Umfangsregisterverstellung wird die Nockenwelle 12 mittels eines Werkzeuges in oder gegen Formzylinderdrehrichtung verschwenkt und mit der Schraube 56 in gewünschter Position arretiert. Hierbei drückt der Nocken 34 der Nockenwelle 12 gegen eine Seitenwand 36; 37 der Nut 11 und verschiebt dadurch den in die Einhängeleiste 4 gehängten vorlaufenden Druckplattenanfang 33, gegen die oder mit der, auf das Druckplattenende 8 wirkenden Spannkraft der Torsionsfeder 29; 31 in oder gegen Umfangsrichtung.

### Teileliste

- 1: Formzylinder
- 2: Grube
- 3: Träger
- 4: Einhängeleiste
- 5: Zylinderkanal
- 6: Nase
- 7: Nase
- 8: Druckplattenende
- 9: Fußteil (4)
- 10: -
- 11: Nut (4)
- 12: Nockenwelle
- 13: Lagerbock
- 14: Lagerbock
- 15: Wellenende
- 16: Halterungsschiene
- 17: Halterungsschiene
- 18: Kopfteil (4)
- 19: Einhängekante
- 20: -
- 21: Einhängekante
- 22: Rohrwelle
- 23: Rohrwelle
- 24: Lagerhalbschale
- 25: -
- 26: Lagerhalbschale
- 27: Zylinderkanalseitenwand
- 28: Zylinderkanalseitenwand
- 29: Torsionsfeder
- 30: Ausnehmung (16)
- 31: Torsionsfeder
- 32: Druckplatte
- 33: Druckplattenanfang
- 34: Nocken
- 35: -
- 36: Seitenwand, links (11)
- 37: Seitenwand, rechts (11)
- 38: Ausnehmung (17)
- 39: Ende (4)
- 40: -
- 41: Ende (4)
- 42: Absatz (4)
- 43: Absatz (4)
- 44: Vorsprung (13)
- 45: -
- 46: Vorsprung (14)
- 47: Spalt
- 48: Schmitzring (1)
- 49: Senkbohrung
- 50: -
- 51: Stell- und Arretiervorrichtung
- 52: Scheibe
- 53: Sechskantkopf
- 54: Sicherungsring
- 55: -
- 56: Arretierschraube

## Patentansprüche

1. Vorrichtung zum Aufspannen von biegsamen Druckplatten (32), angeordnet in einem Zylinderkanal (5) eines Formzylinders (1) einer Rollenrotationsdruckmaschine, mit einer verschiebbaren Einhängeleiste (4), die eine Einrichtung (19; 21) zum Befestigen eines Anfanges (33) der Druckplatte (32) und eine, auf ein Ende (8) der Druckplatte (32) einwirkende Einrichtung (22, 29, 6; 23, 31, 7) zum Spannen der Druckplatte (32) aufweist, dadurch gekennzeichnet, daß im Kanal zwei Einrichtungen (22, 29, 6; 23, 31, 7) zum Spannen eines Druckplattenendes vorgesehen sind, daß die Einhängeleiste (4) zwei, in entgegengesetzte Richtung wirkende Einrichtungen (19; 21) zum Einhängen des Druckplattenanfanges (33) und eine Nut (11) mit zwei Seitenwänden (36, 37) aufweist, daß innerhalb der Nut (11) eine Nockenwelle (12) mit einem Nocken (34) schwenkbar ist, wobei der Nocken (34) auf beide Seitenwände (36, 37) wahlweise einwirkbar angeordnet ist.

## Claims

1. Apparatus for tensioning flexible printing plates (32), arranged in a cylinder channel (5) of a forme cylinder (1) of a roller-type rotary printing machine, having a displaceable suspension rail (4) which has a device (19; 21) for securing a leading end (33) of the printing plate (32) and has a device (22, 29, 6; 23, 31, 7) acting on a trailing end (8) of the printing plate (32) for tensioning the printing plate (32), characterized in that in the channel two devices (22, 29, 6; 23, 31, 7) for tensioning a printing plate trailing end are provided, in that the suspension rail (4) has two devices (19; 21) acting in the opposite direction for suspending the leading end (33) of the printing plate and has a groove (11) with two side walls (36, 37), in that a camshaft (12) with a cam (34) is pivotal within the groove (11), the cam (34) being arranged such that it can act optionally on both side walls (36, 37).

## Revendications

1. Dispositif pour tendre des clichés (32) flexibles, disposé dans un canal de cylindre (5) d'un cylindre d'impression (1) d'une machine à imprimer rotative, avec une bande d'accrochage (4) déplaçable, qui présente un dispositif (19;21) servant à la fixation d'une amorce (33) du cliché (32) et un dispositif (22,29,6;23,31,7), agissant sur un extrémité (8) du cliché (32), en vue de tendre le cliché (32), caractérisé en ce que dans le canal sont prévus deux dispositifs (22,29,6;23,31,7) destinés à tendre une extrémité de cliché, en ce que la bande d'accrochage (4) présente deux dispositifs (19;21), agissant en sens opposé, pour accrocher l'amorce de cliché (33) et une rainure (11) à deux parois latérales (36,37), en ce qu'à l'intérieur de la rainure (11) est monté pivotant un arbre à came (12) comportant une came (34), la came (34) étant disposée de façon à pouvoir agir à volonté sur les deux parois latérales (36,37).
